# EUROPÄISCHE PATENTSCHRIFT

(11) **EP 4 303 348 B1**
(45) Veröffentlichungstag und Bekanntmachung des Hinweises auf die Patenterteilung: **25.03.2026**
(21) Anmeldenummer: 23178855.5
(22) Anmeldetag: 13.06.2023
(51) Int. Cl.: D01G 23/08

(54) **VORRICHTUNG ZUM PNEUMATISCHEN SPEISEN VON FASERMATERIAL ZU EINER MEHRZAHL VON TEXTILMASCHINEN UND VERFAHREN UNTER VERWENDUNG DER VORRICHTUNG**
DEVICE FOR PNEUMATICALLY FEEDING FIBROUS MATERIAL TO A PLURALITY OF TEXTILE MACHINES AND METHOD USING THE DEVICE
DISPOSITIF D'ALIMENTATION PNEUMATIQUE D'UN MATÉRIAU FIBREUX À UNE PLURALITÉ DE MACHINES TEXTILES ET PROCÉDÉ UTILISANT CE DISPOSITIF

(30) Priorität: 06.07.2022 DE 102022116895
(43) Veröffentlichungstag der Anmeldung: 10.01.2024
(73) Patentinhaber: Trützschler Group SE, 41199 Mönchengladbach (DE)
(72) Erfinder: Freitag, Christian, 52072 Aachen (DE); Wackerzapp, Frank, 41363 Jüchen (DE); Flores Molina, Jose Guadalupe, 41836 Hückelhoven (DE)

(56) Entgegenhaltungen:
- EP-A1- 0 175 056
- EP-A1- 0 303 023
- CH-A- 401 771
- CH-A5- 599 989
- CN-A- 107 956 008
- DE-A1- 3 442 942
- DE-U1- 202020 101 190
- JP-A- S4 872 420

## Beschreibung

Die vorliegende Erfindung betrifft eine Vorrichtung zum pneumatischen Speisen von Fasermaterial zu einer Mehrzahl von Textilmaschinen, die als Karden oder Krempeln ausgebildet sind, mittels den Textilmaschinen vorgeschalteter Füllschächte, die an eine gemeinsame pneumatische Transportleitung angeschlossen sind. Weiterhin betrifft die vorliegende Erfindung ein Verfahren unter Verwendung der Vorrichtung.

Die EP 0 175 056 A1 offenbart eine pneumatische Transportanlage für Faserflocken zum Beschicken einer Mehrzahl von Karden mittels eines durch einen Kanal fliessenden Transportmediums durch Querspeisung, wobei der Kanal einen gleichbleibenden, rechteckigen Querschnitt aufweist, in dessen Innern dem Steuern des Mediums dienende Steuerplatten vorgesehen sind, welche an senkrecht zur Längsrichtung des Kanals angeordneten, sich an der Bodenfläche des Kanals befindlichen Schwenkachsen schwenkbar befestigt sind.

Die JP S48 72420 A offenbart eine pneumatische Transportanlage für Faserflocken zum Beschicken einer Mehrzahl von Karden, wobei über den Füllschächten der Karden eine gemeinsame Transportleitung verläuft. In der Transportleitung sind je Füllschacht zwei Verschließklappen zugeordnet, die offenbar parallel zueinander verschwenkbar sind. Bauartbedingt kann immer nur einer der Füllschächte beschickt werden.

Aus der DE 34 42 942 A1 ist eine Vorrichtung zum pneumatischen Speisen einer Anzahl von Karden mittels den einzelnen Karden vorgeschalteter Reserveschächte, die an eine gemeinsame pneumatische Transportleitung angeschlossen sind und denen Speiseschächte nachgeschaltet sind, bekannt. Die Transportleitung ist über einen Materialtransportventilator mit einer vorgeschalteten Faserverarbeitungsmaschine, z. B. Feinöffner, verbunden.

Aus der EP 0 303 023 A1 ist ein Kardenstrang mit beispielsweise acht Karden bekannt. Über den Karden läuft ein gemeinsamer Speisekanal. Mittels geeignete Trennmittel kann der Kardenstrang in zwei Linien getrennt werden soll, um die erste Linie über eine erste Speisemaschine und die zweite Linie über eine zweite Speisemaschine mit Flocken zu beschicken.

Die DE 20 2020 101190 U1 offenbart Verschlussorgane zum Verschließen von Bodenöffnungen in einem Förderkanal für Faserflocken. Im geschlossenen Zustand des jeweiligen Verschlussorgans soll keine Veränderung des Querschnitts des Förderkanals erfolgen, sodass der Faserflockenstrom über das geschlossene Verschlussorgan hinweg im Förderkanal ungestört weiterströmen kann.

Aufgabe der vorliegenden Erfindung ist es, eine Vorrichtung bzw. ein Verfahren bereitzustellen, um bei Störung einer Textilmaschine das Verstopfen der Transportleitung sowie der gestörten Textilmaschine zu verhindern.

Die Aufgabe wird durch die in den Patentansprüchen angegebene Erfindung gelöst. Vorteilhafte Ausgestaltungen sind Gegenstand der Unteransprüche, wobei die Erfindung auch Kombinationen der einzelnen abhängigen Patentansprüche im Sinne einer Und-Verknüpfung einschließt, solange sie sich nicht gegenseitig ausschließen.

Die Lösung der Aufgabe ist durch eine Vorrichtung zum pneumatischen Speisen von Fasermaterial zu einer Mehrzahl von Textilmaschinen, die als Karden oder Krempeln ausgebildet sind, mittels den Textilmaschinen vorgeschalteter Füllschächte, die an eine oberhalb der Füllschächte verlaufende, gemeinsame pneumatische Transportleitung angeschlossen sind, wobei die Transportleitung zur Verbindung mit den Füllschächten zwischen ihrem Leitungseingang und ihrem Leitungsende jeweils eine Bodenöffnung aufweist, wobei an den Leitungseingang eine Faserverarbeitungsmaschine über einen Materialtransportventilator anschließbar ist und das Leitungsende dauerhaft verschlossen ist, angegeben, wobei in einer Transportrichtung zwischen jeweils zwei der Bodenöffnungen, die benachbart zueinander angeordnet sind, ein mit einem Stellantrieb gekoppeltes Verschlussorgan angeordnet ist, wobei das jeweilige Verschlussorgan an eine jeweils stromaufwärts liegende Bodenöffnung von den beiden benachbart zueinander angeordneten Bodenöffnungen grenzt und ein Durchströmen der Transportleitung in einer Offenstellung ermöglicht und in einer Schließstellung verhindert, und wobei eine Steuereinheit mit den Textilmaschinen und den Stellantrieben kommunikativ verbunden und konfiguriert ist, bei Störung zumindest einer in der Transportrichtung letzten Textilmaschine das stromaufwärts nächstliegende Verschlussorgan mittels des zugehörigen Stellantriebs aus der Offenstellung in die Schließstellung zu überführen.

Wenn die zumindest eine letzte Textilmaschine störungsbedingt ausfällt, fehlt der Abnehmer für das pneumatisch gespeiste Fasermaterial im Strangende der Transportleitung, das durch das dauerhaft verschlossene Leitungsende gebildet ist. Von Vorteil ist, dass durch Verschließen des stromaufwärts der gestörten Textilmaschine nächstliegenden Verschlussorgans ein Verstopfen des Strangendes der Transportleitung sowie des Füllschachts der gestörten Textilmaschine verhindert wird, ohne dabei den Betrieb der stromaufwärtigen, respektive stromaufwärts angeordneten Textilmaschinen zu beinträchtigen. Weiterhin von Vorteil ist, dass nach Behebung der Störung, die beispielsweise durch einen Defekt der Textilmaschine, einen Bandabriss oder aber auch eine planmäßig durchgeführte Wartung, zu der die Textilmaschine gestoppt werden muss, verursacht worden sein kann, die Textilmaschine schneller wieder anlaufen kann. Wenn zusätzlich zu der letzten Textilmaschine benachbarte weiter stromaufwärtige Textilmaschinen ebenfalls störungsbedingt ausfallen, kann das stromaufwärts vor der Reihe aus gestörten, letzten Textilmaschinen nächstliegende Verschlussorgan geschlossen werden, um das Verstopfen in dem Strangende zu verhindern. Sollte hingegen der Betrieb der letzten Textilmaschine ungestört sein und lediglich eine vorderste oder mittlere Textilmaschinen gestört sein, werden keine der Verschlussorgane in die Schließstellung überführt, um den Betrieb der letzten Textilmaschine nicht zu stören.

Um die Luftverhältnisse in der Transportleitung an die Anzahl laufender Textilmaschinen anzupassen, können die stromaufwärtigen Verschlussorgane, wie in der DE 34 42 942 A1 vorgeschlagen, in Stellungen zwischen der Offenstellung und der Schließstellung eingestellt werden. Vorzugsweise sind bis zu acht Karden an den endseitig geschlossenen Transportkanal angeschlossen.

Unter Verwendung der Vorrichtung kann ein erfindungsgemäßes Verfahren folgende Schritte umfassen:
- pneumatisches Speisen von Fasermaterial zu den Textilmaschinen mittels des Materialtransportventilators, wobei das Fasermaterial in einer zum Leitungsende gerichteten Transportrichtung pneumatisch transportiert wird;
- Verarbeiten von Signalen zu Aktivitätszuständen der Textilmaschinen durch die Steuereinheit, wobei
   - die Steuereinheit bei Betrieb der Textilmaschinen, in dem die Textilmaschinen das Fasermaterial verarbeiten, die Verschlussorgane mittels der Stellantriebe in deren Offenstellung hält bzw. in deren Offenstellung überführt, und
   - die Steuereinheit bei Störung zumindest einer in der Transportrichtung letzten Textilmaschinen das stromaufwärts der gestörten Textilmaschine nächstliegende Verschlussorgan mittels des zugehörigen Stellantriebs aus der Offenstellung in die Schließstellung überführt.

Die Lösung der Aufgabe ist auch durch eine Vorrichtung zum pneumatischen Speisen von Fasermaterial zu einer Mehrzahl von Textilmaschinen, die als Karden oder Krempeln ausgebildet sind, mittels den Textilmaschinen vorgeschalteter Füllschächte, die an eine oberhalb der Füllschächte verlaufende, gemeinsame pneumatische Transportleitung angeschlossen sind, wobei die Transportleitung zur Verbindung mit den Füllschächten jeweils eine Bodenöffnung aufweist, wobei die Bodenöffnungen zwischen einem ersten Leitungseingang, der über einen eine erste Transportrichtung vorgebenden ersten Materialtransportventilator an eine erste Faserverarbeitungsmaschine angeschlossen ist, und einem zweiten Leitungseingang, der über einen eine zweite Transportrichtung vorgebenden zweiten Materialtransportventilator an eine zweite Faserverarbeitungsmaschine angeschlossen ist, ausgebildet sind, angegeben, wobei in beiden Transportrichtungen stromabwärts einer jeden Bodenöffnung jeweils ein mit einem Stellantrieb gekoppeltes Verschlussorgan grenzt, die unabhängig voneinander ein Durchströmen der Transportleitung in einer Offenstellung ermöglichen und in einer Schließstellung verhindern, und wobei eine Steuereinheit mit den Textilmaschinen und den Stellantrieben kommunikativ verbunden und konfiguriert ist, zumindest eines der beiden zwischen zwei benachbarten Bodenöffnungen angeordnete Verschlussorgan zum Aufteilen der Transportleitung in zwei Leitungsabschnitte mittels des zugehörigen Stellantriebs in deren Schließstellung zu halten, und bei Störung zumindest einer in der jeweiligen Transportrichtung letzten Textilmaschine das in der jeweiligen Transportrichtung stromaufwärts nächstliegende Verschlussorgan mittels des zugehörigen Stellantriebs aus der Offenstellung in die Schließstellung zu überführen.

Durch die erfindungsgemäße Vorrichtung mit den zwei Materialtransportventilatoren ergeben sich dieselben Vorteile, wie sie im Zusammenhang mit der erfindungsgemäßen Vorrichtung mit dem einem Materialtransportventilator beschrieben worden sind, sodass hier abkürzend auf obige Beschreibung Bezug genommen wird.

Durch das zumindest eine Verschlussorgan, das in der Schließstellung gehalten wird, ist die Transportleitung in zwei Leitungsabschnitte unterteilt. Dadurch können die Textilmaschinen aus zwei verschiedenen Linien innerhalb der Spinnerei mit Fasermaterial beschickt werden. Eine erste Gruppe von Textilmaschinen kann an den ersten Leitungsabschnitt und eine zweite Gruppe von Textilmaschinen kann an den zweiten Leitungsabschnitt angeschlossen sein. In bevorzugter Weise werden die beiden Verschlussorgane, die zwischen den zwei benachbarten Bodenöffnungen angeordnet sind, zum Aufteilen der Transportleitung in die zwei Leitungsabschnitte in der Schließstellung gehalten. Dadurch wird das sackgassenartige Leitungsende verkleinert, sodass sich weniger Fasermaterial anstauen kann. Die Unterteilung mittels des zumindest einen Verschlussorgans ermöglicht eine Anpassung der Anzahl von Textilmaschinen je Gruppe. Weiterhin von Vorteil ist, dass die Leitungsabschnitte mit unterschiedlichem Fasermaterial bespeist werden können.

Die Unterteilung in die zwei Leitungsabschnitte führt zu zwei Strangenden. Um auch hier ein Verstopfen des jeweiligen Strangendes bei Störung der zumindest einen in der jeweiligen Transportrichtung letzten Textilmaschine zu verhindern, ist von Vorteil, dass die Steuereinheit das stromaufwärts der gestörten Textilmaschine nächstliegende Verschlussorgan schließen lässt, sodass der Betrieb der stromaufwärtigen Textilmaschinen nicht beeinträchtigt wird.

Vorzugsweise sind je Leitungsabschnitt bis zu acht Karden an den Transportkanal angeschlossen.

Unter Verwendung der Vorrichtung kann ein erfindungsgemäßes Verfahren folgende Schritte umfassen:
- Aufteilen der Transportleitung in die zwei Leitungsabschnitte, an die jeweils einer der Materialtransportventilatoren angeschlossen ist und die jeweils zumindest eine der Bodenöffnungen umfasst, wobei die Steuereinheit zumindest eines der Verschlussorgane mittels des zugehörigen Stellantriebs in deren Schließstellung hält bzw. überführt;
- pneumatisches Speisen von Fasermaterial zu den Textilmaschinen mittels der beiden Materialtransportventilatoren , wobei das Fasermaterial in den zwei einander entgegengesetzten Transportrichtungen durch die zwei Leitungsabschnitte pneumatisch transportiert wird;
- Verarbeiten von Signalen zu Aktivitätszuständen der Textilmaschinen durch die Steuereinheit, wobei
   - die Steuereinheit bei Betrieb der Textilmaschinen, in dem die Textilmaschinen das Fasermaterial verarbeiten, ungeachtet des zumindest einen zum Aufteilen der Transportleitung geschlossenen Verschlussorgans die weiteren Verschlussorgane mittels der Stellantriebe in deren Offenstellung hält bzw. in deren Offenstellung überführt, und
   - die Steuereinheit bei Störung zumindest einer in der jeweiligen Transportrichtung letzten Textilmaschinen das in der Transportrichtung des jeweiligen Leitungsabschnitts stromaufwärts der gestörten Textilmaschine nächstliegende Verschlussorgan mittels des zugehörigen Stellantriebs aus der Offenstellung in die Schließstellung überführt.

Für sämtliche vorgenannten Lösungen gilt gleichermaßen, dass die Verschlussorgane als Klappen, Schieber oder dergleichen ausgebildet sein können. Die Überführung aus der Offenstellung in die Schließstellung, und vice versa, kann durch eine Schwenkbewegung um die horizontale oder vertikale Achse erfolgen. Statt einer Schwenkbewegung ist auch eine axiale Verlagerung möglich. Insbesondere ist das jeweilige Verschlussorgan als plattenförmige Absperrklappe gestaltet, die in der Transportleitung um eine insbesondere vertikale Schwenkachse von der Offenstellung in die Schließstellung und umgekehrt mittels des Stellantriebs schwenkbar sind. Eine solche Klappenverstellung lässt sich auf einfache Weise im Transportkanal implementieren.

Vorzugsweise beträgt ein Abstand der jeweiligen Bodenöffnung und des jeweils angrenzenden Verschlussorgans im geschlossenen Zustand maximal 500 Millimeter. Insbesondere beträgt der jeweilige Abstand mindestens 20 Millimeter. Dadurch ist zum einen ausreichend Bauraum im Transportkanal bereitgestellt, um das jeweilige verstellbare Verschlussorgan unterzubringen, und es ist zum anderen gewährleistet, dass das Strangende sowie die zumindest eine gestörte Textilmaschine nicht verstopften.

Die Stellantriebe können pneumatisch betriebene Druckzylinder umfassen.

Die Steuereinheit kann eine übergeordnete Steuereinheit, ein sogenannter Line Controller sein, an den unter anderem die Textilmaschinen angeschlossen sind. Der Line Controller kann den Betrieb der Vorrichtung überwachen und steuern bzw. regeln. Hierzu kann die Steuereinheit Signale zu Aktivitätszuständen der einzelnen Textilmaschinen empfangen. Zum frühzeitigen Erkennen einer Störung an der jeweiligen Textilmaschine, zumindest aber an der letzten Textilmaschine, kann der Line Controller mit untergeordneten Steuereinheiten der Textilmaschinen verbunden sein. Diese können die Störung, beispielsweise "in Service", "Bandbruch" oder dergleichen, an den Line Controller übermitteln. Gemäß einem Aspekt kann der Line Controller das Schließen des stromaufwärts der gestörten Textilmaschine nächstliegenden Verschlussorgans direkt nach Erhalt der Störungsmeldung oder nach einer definierten Karenzzeit anweisen. Letzteres kann beispielsweise bei einem gemeldeten Bandbruch von Vorteil sein.

Weitere Merkmale und Vorteile der Erfindung ergeben sich aus der nachfolgenden Beschreibung bevorzugter Ausführungsformen. Es zeigen:
- Figur 1: eine schematische Darstellung einer Vorrichtung gemäß einer ersten Ausführungsform der vorliegenden Erfindung, wobei ein Szenario gezeigt ist, bei dem die letzte Textilmaschine störungsbedingt ausgefallen ist und die stromaufwärts übrigen Textilmaschinen in Betrieb sind;
- Figur 2: eine schematische Darstellung der Vorrichtung aus Figur 1, wobei ein Szenario gezeigt ist, bei dem die zwei letzten Textilmaschinen störungsbedingt ausgefallen sind und die stromaufwärts übrigen Textilmaschinen in Betrieb sind; und
- Figur 3: eine schematische Darstellung einer Vorrichtung gemäß einer zweiten Ausführungsform der vorliegenden Erfindung, wobei ein Szenario gezeigt ist, bei dem im ersten Leitungsabschnitt die letzte Textilmaschine und im zweiten Leitungsabschnitt eine Gruppe letzter Textilmaschinen störungsbedingt ausgefallen sind und die jeweils stromaufwärts übrigen Textilmaschinen in Betrieb sind.

Die Figur 1 zeigt eine Vorrichtung zum pneumatischen Speisen von Fasermaterial zu einer Mehrzahl von Textilmaschinen 1 gemäß einer ersten Ausführungsform der vorliegenden Erfindung. Die, hier exemplarisch sechs, Textilmaschinen 1.1, 1.2, 1.3, 1.4, 1.5, 1.6 sind, hier beispielhaft, als Karden ausgebildet und nebeneinander aufgereiht auf einem Hallenboden 2 aufgestellt.

Die Textilmaschinen 1.1, 1.2, 1.3, 1.4, 1.5, 1.6 weisen vorgeschaltete Füllschächte 3 auf, die an eine oberhalb der Füllschächte 3 verlaufende, gemeinsame pneumatische Transportleitung 4 angeschlossen sind. Die Transportleitung 4 weist einen Leitungseingang 5 auf, an den eine Faserverarbeitungsmaschine 6 über einen Materialtransportventilator 7 angeschlossen ist. An einem vom Leitungseingang 5 entfernten Leitungsende 8 ist die Transportleitung 4 dauerhaft verschlossen. Der Materialtransportventilator 7 fördert das geöffnete Fasermaterial in einer zum Leitungsende 8 gerichteten Transportrichtung pneumatisch durch die Transportleitung 4. Die Transportrichtung ist in der Figur 1 mit dem Pfeil A verdeutlicht. Als Leitungsausgänge dienen in der Transportleitung ausgebildete Bodenöffnungen 9, an die die Füllschächte 3 der Textilmaschinen 1.1, 1.2, 1.3, 1.4, 1.5, 1.6 angeschlossen sind. Die Fasermaterialströme durch die Bodenöffnungen 9 sind in der Figur 1 mit Pfeilen angedeutet, wobei der Übersichtlichkeit halber lediglich der in Transportrichtung A erste von, hier, fünf Fasermaterialströmen mit dem Bezugszeichen F versehen ist. Die Bodenöffnungen 9 sind Aussparungen im Boden der Transportleitung 4 und können beispielsweise einen rechteckigen Querschnitt aufweisen. Lediglich zur zeichnerisch deutlicheren Abgrenzung gegenüber dem Boden der Transportleitung 4 sind die Bodenöffnungen 9 in der Figur 1 mit gestrichelten Linien dargestellt.

In der Transportrichtung A zwischen jeweils zwei der benachbart zueinander angeordneten Bodenöffnungen 9 ist ein mit einem Stellantrieb gekoppeltes Verschlussorgan, hier lediglich beispielhaft, eine Klappe 10 angeordnet. Konkret grenzt die jeweilige Klappe 10 an die jeweils stromaufwärts liegende Bodenöffnung 9 von den beiden Bodenöffnungen 9 und ist mittels eines gekoppelten Stellantriebs 11 zwischen einer Offenstellung und einer Schließstellung um eine vertikale Schwenkachse 12 schwenkbar. In der Offenstellung kann das Fasermaterial die jeweilige Klappe 10 passieren, sodass ein Durchströmen der Transportleitung 4 ermöglicht ist. In der Schließstellung ist die Transportleitung 4 entsprechend stromabwärts der geschlossenen Klappe 10 gesperrt. Die Klappen 10 sind als plattenförmige Absperrklappen gestaltet und sind mit einem Abstand von weniger als 500 Millimeter zur jeweils stromaufwärts nächstgelegenen Bodenöffnung 9 beabstandet.

Der Stellantrieb 11 der jeweiligen Klappe 10 umfasst einen pneumatisch betriebenen Druckzylinder, der über eine angeschlossene Steuereinheit 13 gesteuert wird. Die Steuereinheit 13 kann ein Line Controller sein, der den Betrieb der Vorrichtung überwacht und steuert bzw. regelt. Im Betrieb erhält die Steuereinheit 13 Signale zu Aktivitätszuständen der einzelnen Textilmaschinen. Hierzu kann die Steuereinheit 13 mit Steuerungen (nicht gezeigt) der Textilmaschine 1.1, 1.2, 1.3, 1.4, 1.5, 1.6 verbunden sein. Wenn alle sechs Textilmaschinen 1.1, 1.2, 1.3, 1.4, 1.5, 1.6 das Fasermaterial verarbeiten und sich im regulären Betrieb befinden, sind alle Klappen 10 in der Offenstellung.

Die Schließstellung zumindest einer der Klappen 10 muss nur dann angefahren werden, wenn zumindest die in der Transportrichtung A letzte Textilmaschine 1.6 gestört ist und damit als Abnehmer für das Fasermaterial ausfällt, wie nachstehend im Detail beschrieben ist.

In der Figur 1 ist ein erstes Szenario dargestellt, bei dem der Betrieb der in der Transportrichtung A letzten Textilmaschine 1.6 gestört ist. Die Störung kann beispielsweise durch einen Bandabriss des aus dem Fasermaterial hergestellten Faserbands oder aufgrund von Servicezwecken bedingt sein. Damit fehlt die letzte Textilmaschine 1.6 als Abnehmer für das pneumatisch gespeiste Fasermaterial im Strangende 14 der Transportleitung 4. Dies kann innerhalb kürzester Zeit zum Verstopfen des Strangendes 14 und des Füllschachts 3 der letzten Textilmaschine 1.6 führen.

Vor allem im Falle einer unplanmäßigen Störung an der letzten Textilmaschine 1.6 bleibt einem Bediener oftmals nicht genügend Zeit, um die stromaufwärts nächstliegende Klappe 10 vor dem Verstopfen des Strangendes 14 zu schließen. Um das Verstopfen sicher zu verhindern, steuert die Steuereinheit 13 den Stellantrieb 11 der Klappe 10, die stromaufwärts der letzten Textilmaschine angeordnet ist, an, um diese in die Schließstellung zu überführen. Die geschlossene Klappe ist mit dem Bezugszeichen 10.c versehen. Um die Störung im Betrieb der letzten Textilmaschine 1.6 frühzeitig erkennen zu können, kann die Steuereinheit 13 mit einer Steuerung der letzten Textilmaschine 1.6 verbunden sein. Die Textilmaschine 1.6 kann zumindest einen Sensor, beispielsweise einen Bandsensor, einen Drehzahlgeber oder dergleichen aufweisen, um einen Bandbruch, einen Stillstand etc. detektieren zu können. Auch die weiteren Textilmaschinen 1.1, 1.2, 1.3, 1.4, 1.5 können eine solche mit der Steuereinheit 13 gekoppelte Steuerung und Sensoren umfassen. Zusätzlich oder alternativ kann die Ansteuerung der Stellantriebe 11 manuell durch den Bediener selbst erfolgen, beispielsweise über eine mit der Steuereinheit 13 verbundene Bedieneinheit.

In der Figur 2 ist ein zweites Szenario der Vorrichtung aus der Figur 1 dargestellt, bei denen der Betrieb der zwei in der Transportrichtung A letzten Textilmaschinen 1.5, 1.6 gestört ist. Erkennbar ist, dass die stromaufwärts der beiden in der Transportrichtung A unmittelbar hintereinander angeordneten, sprich eine Gruppe von sich in Störung befindlichen, letzten Textilmaschinen 1.5, 1.6 nächstliegend angeordnete Klappe 10.c geschlossen ist. Die in der Transportrichtung A letzte Klappe 10, die im abgesperrten Strangende 14 vor der Textilmaschine 1.6 liegt, kann dagegen in der Offenstellung sein, wie hier gezeigt, oder geschlossen sein.

Die Figur 3 zeigt eine Vorrichtung zum pneumatischen Speisen von Fasermaterial zu einer Mehrzahl von Textilmaschinen 1.1, 1.2, 1.3, 1.4, 1.5, 1.6 gemäß einer zweiten Ausführungsform der vorliegenden Erfindung, die derjenigen aus den Figuren 1 und 2 weitestgehend entspricht, sodass hinsichtlich der Gemeinsamkeiten auf die obige Beschreibung Bezug genommen wird. Dabei sind gleiche bzw. abgewandelte Einzelheiten mit den gleichen Bezugszeichen versehen, wie in den Figuren 1 und 2. Der Unterschied besteht in der Beschickung der Transportleitung 4, die aus zwei einander entgegengesetzten Transportrichtungen erfolgen kann. Die erste Transportrichtung ist mit dem Pfeil A und die zweite Transportrichtung ist mit dem Pfeil B verdeutlicht.

Die Transportleitung weist zwei Leitungseingänge 5.1, 5. 2 auf. Der erste Leitungseingang 5.1 ist über einen die erste Transportrichtung A vorgebenden ersten Materialtransportventilator 7.1 an eine erste Faserverarbeitungsmaschine 6.1 angeschlossen. Der zweite Leitungseingang 5.2 ist über einen die zweite Transportrichtung B vorgebenden zweiten Materialtransportventilator 7.2 an eine zweite Faserverarbeitungsmaschine 6.1 angeschlossen. Somit kann die Vorrichtung an zwei verschiedene Öffner- bzw. Reinigerlinien der Putzerei angeschlossen sein. Als Leitungsausgänge dienen die zwischen den Leitungseingängen 5.1, 5.2 ausgebildeten Bodenöffnungen 9 der Transportleitung 4, an die die Füllschächte 3 der Textilmaschinen 1.1, 1.2, 1.3, 1.4, 1.5, 1.6 angeschlossen sind.

Zum Aufteilen der Transportleitung 4 in zwei Leitungsabschnitte 15.1, 15.2 mit je einem der Leitungseingänge 5.1, 5.2 sind die beiden Klappen 10.1d, 10.2d, die zwischen zwei benachbarten Bodenöffnungen 9 liegen, in deren Schließstellung. Die zum Aufteilen geschlossenen Klappen sind mit den Bezugszeichen 10.1d, 10.2d versehen. Somit stellen die Klappen 10.1d, 10.2d die temporären Leitungsenden 8.1, 8.2 des jeweiligen Leitungsabschnitts 15.1, 15.2 dar. Erkennbar ist, dass, hierzu die, lediglich beispielhaft, mittleren Klappen 10.1d, 10.2d geschlossen sind, sodass an jeden Leitungsabschnitt 15.1, 15.2 drei der Textilmaschinen 1.1, 1.2, 1.3 bzw. 1.4, 1.5, 1.6 angeschlossen sind. Zum Aufteilen der Transportleitung 4 könnte auch ein anderes Paar benachbarter Klappen 10 geschlossen sein, um eine andere Aufteilung als die gezeigte Gleichverteilung der Textilmaschinen auf die Leitungsabschnitte 15.1, 15.2 bereitzustellen. Im weiteren Betrieb hält die Steuereinheit 13 die Klappen 10.1d, 10.2d zum Aufteilen der Transportleitung 4 geschlossen und steuert im Falle von Störungen an zumindest einer letzten Textilmaschine 1.3, 1.4 nur die übrigen Klappen 10.

In der Figur 3 ist ein Szenario gezeigt, bei dem in der ersten Gruppe mit den Textilmaschinen 1.1, 1.2., 1.3 die in der ersten Transportrichtung A letzte Textilmaschine 1.3 gestört ist. Entsprechend ist die stromaufwärts der letzten Textilmaschine 1.3 nächstliegende Klappe 10.1c in deren Schließstellung. In der zweiten Gruppe der Textilmaschinen 1.3, 1.4, 1.5 sind die in der zweiten Transportrichtung B zwei letzten Textilmaschinen 1.4, 1.5 gestört. Entsprechend ist die den beiden letzten Textilmaschinen 1.4, 1.5 stromaufwärts nächstliegende Klappe 10.2c in deren Schließstellung. Auf diese Weise wird in beiden Gruppen ein Verstopfen der Strangenden 14.1, 14.2 verhindert und die stromaufwärts der geschlossenen Klappen 10.1c, 10.2c liegenden Textilmaschinen 1.1, 1.2 bzw. 1.6 können ungestört weiterlaufen.

Für beide Vorrichtung sowie sämtliche Szenarien gilt gleichermaßen, dass die jeweils geschlossene Klappe 10.c; 10.1c, 10.2c wieder geöffnet werden können, wenn die jeweilige Störung wieder behoben ist. Hierzu kann beispielsweise der Bediener die gestörte Textilmaschine nach Aufhebung der Störung wieder in Betrieb nehmen. Vorzugsweise öffnet die Steuereinheit 13 die jeweilige Klappe erst wieder nach Erreichen einer stabilen Produktion.

### Bezugszeichen

- 1: Textilmaschine
- 2: Hallenboden
- 3: Füllschacht
- 4: Transportleitung
- 5: Leitungseingang
- 6: Faserverarbeitungsmaschine
- 7: Materialtransportventilator
- 8: Leitungsende
- 9: Bodenöffnung
- 10: Klappe
- 11: Stellantrieb
- 12: Schwenkachse
- 13: Steuereinheit
- 14: Strangende
- 15: Leitungsabschnitt

- A: Transportrichtung
- B: Transportrichtung
- F: Fasermaterialstrom

## Patentansprüche

1. Vorrichtung zum pneumatischen Speisen von Fasermaterial zu einer Mehrzahl von Textilmaschinen (1), die als Karden oder Krempeln ausgebildet sind, mittels den Textilmaschinen (1) vorgeschalteter Füllschächte (3), die an eine oberhalb der Füllschächte (3) verlaufende, gemeinsame pneumatische Transportleitung (4) angeschlossen sind, wobei die Transportleitung (4) zur Verbindung mit den Füllschächten (3) zwischen ihrem Leitungseingang (5) und ihrem Leitungsende (8) je Füllschacht (3) eine Bodenöffnung (9) aufweist, wobei an den Leitungseingang (5) eine Faserverarbeitungsmaschine (6) über einen Materialtransportventilator (7) anschließbar ist, **dadurch gekennzeichnet,**
**dass** das Leitungsende (8) dauerhaft verschlossen ist,
wobei in einer Transportrichtung (A) zwischen jeweils zwei der Bodenöffnungen (9), die benachbart zueinander angeordnet sind, ein mit einem Stellantrieb (11) gekoppeltes Verschlussorgan (10) angeordnet ist, wobei das jeweilige Verschlussorgan (10) an eine jeweils stromaufwärts liegende Bodenöffnung (9) von den beiden benachbart zueinander angeordneten Bodenöffnungen (9) grenzt und ein Durchströmen der Transportleitung (4) in einer Offenstellung ermöglicht und in einer Schließstellung verhindert, und
**dass** eine Steuereinheit (13) mit den Textilmaschinen (1) und den Stellantrieben (11) kommunikativ verbunden und konfiguriert ist, bei Störung zumindest einer in der Transportrichtung (A) letzten Textilmaschine (1.6) das stromaufwärts nächstliegende Verschlussorgan (10.c) mittels des zugehörigen Stellantriebs (11) aus der Offenstellung in die Schließstellung zu überführen.

2. Vorrichtung zum pneumatischen Speisen von Fasermaterial zu einer Mehrzahl von Textilmaschinen (1), die als Karden oder Krempeln ausgebildet sind, mittels den Textilmaschinen (1) vorgeschalteter Füllschächte (3), die an eine oberhalb der Füllschächte (3) verlaufende, gemeinsame pneumatische Transportleitung (4) angeschlossen sind, wobei die Transportleitung (4) zur Verbindung mit den Füllschächten (3) jeweils eine Bodenöffnung (9) aufweist, wobei die Bodenöffnungen (9) zwischen einem ersten Leitungseingang (5.1), an den eine erste Faserverarbeitungsmaschine (6.1) über einen eine erste Transportrichtung (A) vorgebenden ersten Materialtransportventilator (7.1) angeschlossen ist, und einem zweiten Leitungseingang (5.2), an den eine zweite Faserverarbeitungsmaschine (6.2) über einen eine zweite Transportrichtung (B) vorgebenden zweiten Materialtransportventilator (7.2) angeschlossen ist, ausgebildet sind, **dadurch gekennzeichnet,**
**dass** in zumindest einer der beiden einander entgegengesetzten Transportrichtungen (A, B) stromabwärts einer jeden Bodenöffnung (9) jeweils ein mit einem Stellantrieb (11) gekoppeltes Verschlussorgan (10) grenzt, die unabhängig voneinander ein Durchströmen der Transportleitung in einer Offenstellung ermöglichen und in einer Schließstellung verhindern, und
**dass** eine Steuereinheit (13) mit den Textilmaschinen (1) und den Stellantrieben (11) kommunikativ verbunden und konfiguriert ist, zumindest ein zwischen zwei benachbarten Bodenöffnungen (9) angeordnetes Verschlussorgan (10.1d; 10.2d) zum Aufteilen der Transportleitung (4) in zwei Leitungsabschnitte (15.1; 15.2) mittels des zugehörigen Stellantriebs (11) in deren Schließstellung zu halten, und bei Störung zumindest einer in der jeweiligen Transportrichtung (A; B) letzten Textilmaschine (1.3; 1.4, 1.5) das in der jeweiligen Transportrichtung (A; B) stromaufwärts nächstliegende Verschlussorgan (10) mittels des zugehörigen Stellantriebs (11) aus der Offenstellung in die Schließstellung zu überführen.

3. Vorrichtung nach Anspruch 2, **dadurch gekennzeichnet, dass** in den beiden Transportrichtungen (A, B) stromabwärts einer jeden Bodenöffnung (9) eines der mit dem Stellantrieb (11) gekoppelten Verschlussorgane (10) grenzt.

4. Vorrichtung nach Anspruch 1 oder 2, **dadurch gekennzeichnet, dass** die Verschlussorgane (10) als Klappen, insbesondere plattenförmige Absperrklappen gestaltet sind, die in der Transportleitung (4) um vertikale Schwenkachsen (12) von der Offenstellung in die Schließstellung und umgekehrt mittels des Stellantriebs (11) schwenkbar sind.

5. Vorrichtung nach einem der Ansprüche 1 bis 4, **dadurch gekennzeichnet, dass** ein Abstand der jeweiligen Bodenöffnung (9) und dem jeweils angrenzenden Verschlussorgan (10) im geschlossenen Zustand maximal 500 Millimeter beträgt.

6. Verfahren unter Verwendung einer Vorrichtung nach Anspruch 1, wobei das Verfahren Folgendes umfasst:
- pneumatisches Speisen von Fasermaterial zu den Textilmaschinen (1) mittels des Materialtransportventilators (7), wobei Fasermaterial durch die Transportleitung (4) in einer hin zum Leitungsende (8) gerichteten Transportrichtung (A) pneumatisch transportiert wird;
- Verarbeiten von Signalen zu Aktivitätszuständen der Textilmaschinen durch die Steuereinheit (13), wobei
- die Steuereinheit (13) bei Betrieb der Textilmaschinen (1), in dem die Textilmaschinen (1) das Fasermaterial verarbeiten, die Verschlussorgane (10) mittels der Stellantriebe in deren Offenstellung hält bzw. in deren Offenstellung überführt, und
- die Steuereinheit (13) bei Störung zumindest einer in der Transportrichtung (A) letzten Textilmaschinen (1.6) das in der Transportrichtung (A) stromaufwärts der gestörten Textilmaschine (1.6) nächstliegende Verschlussorgan (10.c) mittels des zugehörigen Stellantriebs (11) aus der Offenstellung in die Schließstellung überführt.

7. Verfahren unter Verwendung einer Vorrichtung nach Anspruch 2, wobei das Verfahren Folgendes umfasst:
- Aufteilen der Transportleitung (4) in die zwei Leitungsabschnitte (15.1, 15.2), an die jeweils einer der Materialtransportventilatoren (7.1; 7.2) angeschlossen ist und die jeweils zumindest eine der Bodenöffnungen (9) umfasst, wobei die Steuereinheit (13) zumindest eines der Verschlussorgane (10.1d; 10.2d) mittels des zugehörigen Stellantriebs (11) in dessen Schließstellung hält bzw. überführt;
- pneumatisches Speisen von Fasermaterial zu den Textilmaschinen (1) mittels der beiden Materialtransportventilatoren (7.1; 7.2), wobei Fasermaterial in den zwei einander entgegengesetzten Transportrichtungen (A; B) durch die zwei Leitungsabschnitte (15.1; 15.2) pneumatisch transportiert wird;
- Verarbeiten von Signalen zu Aktivitätszuständen der Textilmaschinen (1) durch die Steuereinheit (13), wobei
- die Steuereinheit (13) bei Betrieb der Textilmaschinen (1), in dem die Textilmaschinen (1) das Fasermaterial verarbeiten, ungeachtet des zumindest einen zum Aufteilen der Transportleitung (4) geschlossen gehaltenen Verschlussorgans (10.1d; 10.2d) die weiteren Verschlussorgane (10) mittels der Stellantriebe in deren Offenstellung hält bzw. in deren Offenstellung überführt, und
- die Steuereinheit (13) bei Störung zumindest einer in der jeweiligen Transportrichtung (4) letzten Textilmaschinen (1.3; 1.4, 1.5) das in der Transportrichtung (A; B) des jeweiligen Leitungsabschnitts (15.1; 15.2) stromaufwärts der gestörten Textilmaschine (1.3; 1.4, 1.5) nächstliegende Verschlussorgan (10.1c; 10.2c) mittels des zugehörigen Stellantriebs (11) aus der Offenstellung in die Schließstellung überführt.

## Claims

1. Device for pneumatic feeding of fibre material to a plurality of textile machines (1) configured as carding machines or roller cards by means of filling chutes (3) upstream of the textile machines (1), said filling chutes being connected to a shared pneumatic conveying line (4) running above the filling chutes (3), wherein the conveying line (4) for connection to the filling chutes (3) between the line inlet (5) and conduit end (8) of said conveying line comprises a bottom opening (9) for each filling chute (3), wherein a fibre processing machine (6) can be connected to the line inlet (5) via a material conveying fan (7), **characterised in that**
the conduit end (8) is permanently closed,
wherein a shutoff device (10) connected to an actuator (11) is arranged in a direction of conveying (A) between, in each case, two of the bottom openings (9) which are arranged adjacent to each other, wherein the respective shutoff device (10) borders a bottom opening (9), lying upstream in each case, for the two bottom openings (9) arranged adjacent to each other and allows flow through the conveying line (4) when the shutoff device is open and prevents flow when it is closed; and
a control unit (13) is connected communicatively to the textile machines (1) and the actuators (11) and configured so that, in the event of a fault in at least one of the last textile machines (1.6) in the direction of conveying (A), the next upstream shutoff device (10.c) is moved from the open position to the closed position by means of the corresponding actuator (11).

2. Device for pneumatic feeding of fibre material to a plurality of textile machines (1) configured as carding machines or roller cards by means of filling chutes (3) upstream of the textile machines (1), said filling chutes being connected to a shared pneumatic conveying line (4) running above the filling chutes (3), wherein the conveying line (4) for connection to the filling chutes (3) comprises a bottom opening (9) for each chute, wherein the bottom openings (9) between a first line inlet (5.1), to which a first fibre processing machine (6.1) is connected via a first material conveying fan (7.1) dictating a first direction of conveying (A), and a second line inlet (5.2), to which a second fibre processing machine (6.2) is connected via a second material conveying fan (7.2) dictating a second direction (B) of conveying, **characterised in that**
in at least one of the two opposite directions of conveying (A, B), an individual shutoff device (10) connected to an actuator (11) is arranged adjacently downstream to each bottom opening (9), said shutoff devices, independently of each other, allowing flow through the conveying line when open and preventing it when closed; and
a control unit (13) is connected communicatively to the textile machines (1) and the actuators (11) and is configured to keep at least one shutoff device (10.1d; 10.2d), arranged between two adjacent bottom openings (9), for dividing the conveying line (4) into two conduit sections (15.1; 15.2) by means of the corresponding actuator (11) closed, and, in the event of a fault in at least one of the last textile machines (1.3; 1.4, 1.5) in the respective direction of conveying (A; B), the next upstream shutoff device (10) in the direction of conveying (A; B) is moved from the open position to the closed position by means of the corresponding actuator (11).

3. Device according to claim 2, **characterised in that**, in the two conveying directions (A, B), one of the shutoff devices (10) connected to an actuator (11) is arranged adjacently downstream to each bottom opening (9).

4. Device according to claim 1 or 2, **characterised in that** the shutoff devices (10) are designed as valves, in particular plate-shaped butterfly valves, which are pivotable around vertical pivot axes (12) in the conveying line (4) from the open position to the closed position, and vice versa, by means of the actuator (11).

5. Device according to one of the claims 1 to 4, **characterised in that** a distance between the respective bottom opening (9) and the respective adjacent shutoff device (10) when closed is no more than 500 millimetres.

6. Method using a device according to claim 1, wherein the method includes the following:
- pneumatic feeding of fibre material to the textile machines (1) by means of the material conveying fan (7), wherein fibre material is pneumatically conveyed through the conveying line (4) in a direction of conveying (A) directed towards the conduit end (8);
- Processing by the control unit (13) of signals relating to activity statuses of the textile machines, wherein
- during operation of the textile machines (1), during which the textile machines (1) process the fibre material, the control unit (13) holds the shutoff devices (10) in their open position or moves them to the open position by means of the actuators, and
- in the event of a fault in at least one of the last textile machines (1.6) in the direction of conveying (A), the control unit (13) moves the next shutoff device (10.c) upstream of the faulty textile machine (1.6) in the direction of conveying (A) from the open position to the closed position by means of the corresponding actuator (11).

7. Method using a device according to claim 2, wherein the method includes the following:
- Division of the conveying line (4) into the two conduit sections (15.1, 15.2), to each of which one of the material conveying fans (7.1; 7.2) is connected and each of which includes one of the bottom openings (9), wherein the control unit (13) keeps at least one of the shutoff devices (10.1d; 10.2d) closed, or moves it to the closed position, by means of the corresponding actuator (11);
- pneumatic feeding of fibre material to the textile machines (1) by means of the two material conveying fans (7.1; 7.2), wherein fibre material is pneumatically conveyed through the two conduit sections (15.1; 15.2) in the two opposite directions of conveying (A; B);
- processing by the control unit (13) of signals relating to activity statuses (1) of the textile machines, wherein
- during operation of the textile machines (1), during which the textile machines (1) process the fibre material, regardless of the at least one shutoff device (10.1d; 10.2d), kept closed, for dividing the conveying line (4), the control units (13) holds the further shutoff devices (10) in their open position, or moves them to the open position, by means of the actuators, and
- in the event of a fault in at least one of the last textile machines (1.3; 1.4, 1.5) in the respective direction of conveying (4), the control unit (13) moves the next shutoff device (10.1c; 10.2c) upstream of the faulty textile machine (1.3; 1.4, 1.5) in the direction of conveying (A, B) of the respective conduit section (15.1; 15.2) from the open position to the closed position by means of the corresponding actuator (11).

## Revendications

1. Dispositif pour l'alimentation pneumatique de matériau fibreux vers une pluralité de machines textiles (1), qui sont conçues comme cardes ou cardes à rouleaux, au moyen de cheminées de remplissage (3) placées en amont des machines textiles (1), cheminées qui sont raccordées à une conduite de transport (4) pneumatique commune passant au-dessus des cheminées de remplissage (3), dans lequel la conduite de transport (4) présente, pour la connexion avec les cheminées de remplissage (3), une ouverture de fond (9) par cheminée de remplissage (3) entre son entrée de conduite (5) et sa fin de conduite (8), dans lequel une machine de traitement des fibres (6) peut être connectée à l'entrée de conduite (5) à l'aide d'un ventilateur de transport de matière (7), **caractérisé en ce**
**que** la fin de conduite (8) est durablement fermée,
dans lequel dans un sens du transport (A) entre deux ouvertures de fond (9) respectives, qui sont disposées côte à côte, est disposé un organe d'obturation (10) couplé à un actionneur (11), dans lequel l'organe d'obturation (10) respectif avoisine une ouverture de fond (9) située respectivement en amont des deux ouvertures de fond (9) disposées côte à côte et permet la traversée de la conduite de transport (4) en une position ouverte et l'empêche en une position fermée, et qu'une unité de commande (13) est connectée de manière communicante avec les machines textiles (1) et les actionneurs (11) et configurée pour faire passer l'organe d'obturation (10.c) le plus proche en amont de la position ouverte à la position fermée au moyen de l'actionneur (11) correspondant en cas de défaut d'au moins une dernière machine textile (1.6) dans le sens du transport (A).

2. Dispositif pour l'alimentation pneumatique de matériau fibreux vers une pluralité de machines textiles (1), qui sont conçues comme cardes ou cardes à rouleaux, au moyen de cheminées de remplissage (3) placées en amont des machines textiles (1), cheminées qui sont raccordées à une conduite de transport (4) pneumatique commune passant au-dessus des cheminées de remplissage (3), dans lequel la conduite de transport (4) présente respectivement une ouverture de fond (9) pour la connexion avec chaque cheminée de remplissage (3), dans lequel les ouvertures de fond (9) sont formées entre une première entrée de conduite (5.1), à laquelle est raccordée une première machine de traitement des fibres (6.1) à l'aide d'un premier ventilateur de transport de matière (7.1) définissant un premier sens du transport (A), et une seconde entrée de conduite (5.2), à laquelle est raccordée une seconde machine de traitement des fibres (6.2) à l'aide d'un second ventilateur de transport de matière (7.2) définissant un second sens du transport (B), **caractérisé en ce**
**que** respectivement un organe d'obturation (10) couplé à un actionneur (11) avoisine chaque ouverture de fond (9) en aval dans au moins un des deux sens du transport (A, B) opposés, organes d'obturation qui permettent indépendamment l'un de l'autre une traversée de la conduite de transport dans une position ouverte et l'empêchent dans une position fermée, et
**qu'**une unité de commande (13) est connectée de manière communicante avec les machines textiles (1) et les actionneurs (11) et configurée pour maintenir au moins un organe d'obturation (10.1d ; 10.2d), disposé entre deux ouvertures de fond (9) voisines pour diviser la conduite de transport (4) en deux sections de conduite (15.1 ; 15.2), en position fermée au moyen de l'actionneur (11) correspondant, et pour faire passer l'organe d'obturation (10) le plus proche en amont dans le sens du transport (A ; B) respectif de la position ouverte à la position fermée au moyen de l'actionneur (11) correspondant en cas de défaut d'au moins une dernière machine textile (1.3 ; 1.4 ; 1.5) dans le sens du transport (A ; B) respectif.

3. Dispositif selon la revendication 2, **caractérisé en ce qu'**un des organes d'obturation (10) couplés à l'actionneur (11) avoisine chaque ouverture de fond (9) en aval dans les deux sens du transport (A, B).

4. Dispositif selon la revendication 1 ou 2, **caractérisé en ce que** les organes d'obturation (10) sont conçus comme trappes, notamment comme clapets de fermeture en forme de plaque, qui peuvent être pivotées dans la conduite de transport (4) autour d'axes de pivotement (12) verticaux de la position ouverte à la position fermée et inversement au moyen de l'actionneur (11).

5. Dispositif selon l'une des revendications 1 à 4, **caractérisé en ce qu'**une distance entre chaque ouverture de fond (9) et l'organe d'obturation (10) adjacent respectif à l'état fermé est de 500 millimètres maximum.

6. Procédé utilisant un dispositif selon la revendication 1, dans lequel le procédé comporte les étapes suivantes :
- alimentation pneumatique de matériau fibreux vers les machines textiles (1) au moyen du ventilateur de transport de matière (7), dans laquelle du matériau fibreux est transporté de manière pneumatique à travers la conduite de transport (4) dans un sens du transport (A) dirigé vers la fin de conduite (8) ;
- traitement de signaux relatifs à des états d'activité des machines textiles par l'unité de commande (13), dans lequel
- l'unité de commande (13), en fonctionnement des machines textiles (1) pendant lequel les machines textiles (1) traitent le matériau fibreux, maintient les organes d'obturation (10) dans leur position ouverte au moyen des actionneurs ou les fait passer dans leur position ouverte, et
- l'unité de commande (13), en cas de défaut d'au moins une dernière machine textile (1.6) dans le sens du transport (A), fait passer l'organe d'obturation (10.c) le plus proche en amont de la machine textile (1.6) en défaut dans le sens du transport (A) de la position ouverte à la position fermée au moyen de l'actionneur (11) correspondant.

7. Procédé utilisant un dispositif selon la revendication 2, dans lequel le procédé comporte les étapes suivantes :
- division de la conduite de transport (4) dans les deux sections de conduite (15.1, 15.2) à chacune desquelles est raccordé l'un des ventilateurs de transport de matière (7.1 ; 7.2) et qui comportent chacune au moins une des ouvertures de fond (9), dans laquelle l'unité de commande (13) maintient ou fait passer au moins un des organes d'obturation (10.1d ; 10.2d) dans sa position fermée au moyen de l'actionneur (11) correspondant ;
- alimentation pneumatique de matériau fibreux vers les machines textiles (1) au moyen des deux ventilateurs de transport de matière (7.1 ; 7.2), dans laquelle le matériau fibreux est transporté de manière pneumatique à travers les deux sections de conduite (15.1 ; 15.2) dans les deux sens du transport (A ; B) opposés ;
- traitement de signaux relatifs à des états d'activité des machines textiles (1) par l'unité de commande (13), dans lequel
- l'unité de commande (13), en fonctionnement des machines textiles (1) pendant lequel les machines textiles (1) traitent le matériau fibreux, malgré l'au moins un organe d'obturation (10.1d ; 10.2d) maintenu fermé pour diviser la conduite de transport (4), maintient les autres organes d'obturation (10) dans leur position ouverte au moyen des actionneurs ou les fait passer dans leur position ouverte, et
- l'unité de commande (13), en cas de défaut d'au moins une dernière machine textile (1,3 ; 1,4, 1.5) dans le sens du transport (4) respectif, fait passer l'organe d'obturation (10.1c ; 10.2c) le plus proche en amont de la machine textile (1,3 ; 1,4, 1.5) en défaut dans le sens du transport (A ; B) de la section de conduite (15.1 ; 15.2) respective de la position ouverte à la position fermée au moyen de l'actionneur (11) correspondant.
